# EUROPÄISCHE PATENTANMELDUNG

(11) **EP 1 657 170 A1**
(43) Veröffentlichungstag der Anmeldung: **17.05.2006**
(21) Anmeldenummer: 04027120.7
(22) Anmeldetag: 15.11.2004
(51) Int. Cl.: B65D 21/032, B65D 25/10, B65D 1/42

(54) **Werkstückträger**

(71) Anmelder: Manfred Jacob Kunststofftechnik GmbH & Co. KG, 91489 Wilhelmsdorf (DE)
(72) Erfinder: Friedrich, Hans-Georg, 91489 Wilhelmsdorf (DE)
(74) Vertreter: Herrmann, Uwe

(57) **Zusammenfassung**

Die Erfindung betrifft einen Werkstückträger mit einem Aufnahmebereich von zu transportierenden Werkstücken sowie mit einem ersten Bereich, mittels dessen der Werkstückträger mit einem über diesen befindlichen Werkstückträger stapelbar ist und mit einem zweiten Bereich, mittels dessen der Werkstückträger mit einem unter diesen befindlichen Werkstückträger stapelbar ist, wobei der erste Bereich oder der zweite Bereich eine Nut (20) umfaßt und der anderer der Bereiche wenigstens einen Vorsprung (30) aufweist, der derart ausgeführt ist, daß er in der Nut (20) zumindest teilweise aufnehmbar ist.

## Beschreibung

Die Erfindung betrifft einen Werkstückträger mit einem Aufnahmebereich zur Aufnahme von zu transportierenden oder zu lagernden Werkstücken sowie mit einem ersten Bereich, mittels dessen der Werkstückträger mit einem über diesem befindlichen Werkstückträger stapelbar ist und mit einem zweiten Bereich, mittels dessen der Werkstückträger mit einem unter diesem befindlichen Werkstückträger stapelbar ist. Derartige Werkstückträger dienen zur Aufnahme bzw. zum Transport von Werkstücken beispielsweise aus dem Bereich der Automobilindustrie. Bekannte Werkstückträger weisen einen Aufnahmebereich zur Aufnahme der Werkstücke sowie eine diesen teilweise oder vollständig umgebende Wandung auf, deren Oberkante eben ausgeführt ist und auf der ein darüber aufgestapelter Werkstückträger aufliegt.

Bei vorbekannten Werkstückträgern besteht ein Nachteil darin, daß die Wandungen eines Werkstückträgers aufgrund des Gewichtes eines darüber befindlichen Werkstückträgers auseinander gedrückt werden können, was dazu führen kann, daß ein aufgestapelter Werkstückträger nicht mehr auf der Wandung des darunter befindlichen Werkstückträgers aufsitzt, sondern in diesen hineinrutscht, was unerwünscht ist. Dies kann dazu führen, daß der Stapel instabil wird, so daß sich entsprechende Schwierigkeiten beim Transport und bei der Lagerung ergeben.

Es ist die Aufgabe der Erfindung, einen Werkstückträger der eingangs genannten Art dahingehend weiterzubilden, daß dieser auch bei hohen Belastungen zuverlässig stapelbar ist.

Diese Aufgabe wird ausgehend von einem Werkstückträger mit den eingangs genannten Merkmalen dadurch gelöst, daß der erste Bereich oder der zweite Bereich des Werkstückträgers eine Nut umfaßt und der andere der Bereiche wenigstens einen Vorsprung aufweist, der derart ausgeführt ist, daß er in der Nut zumindest teilweise aufnehmbar ist. Denkbar ist beispielsweise, daß der Werkstückträger in seinem unteren Bereich und einen Vorsprung und in seinem oberen Bereich eine Nut aufweist, so daß im aufgestapelten Zustand der Vorsprung eines oben befindlichen Werkstückträgers in die Nut des darunter befindlichen Werkstückträgers eingreift. Diese Anordnung führt dazu, daß auch bei hohen Belastungen, d. h. bei hohem Gewicht des oben befindlichen Werkstückträgers ein Aufspreizen der Wandungen des darunter befindlichen Werkstückträgers verhindert wird, da Nut und Vorsprung fixiert sind, so daß der Fall nicht eintreten kann, daß der oben befindliche Werkstückträger in den darunter befindlichen Werkstückträger hineinrutscht. Durch das Zusammenspiel von Nut und Vorsprung kann eine Verspannung der aufgestapelten Behälter erreicht werden, die insgesamt die Stabilität des Stapels erhöht.

In bevorzugter Ausgestaltung der Erfindung weist der Werkstückträger eine Wandung auf, die den Aufnahmebereich teilweise oder vollständig umgibt und an deren Oberkante der erste Bereich und an deren Unterkante der zweite Bereich angeordnet ist. Die Wandungen können den Aufnahmebereich beispielsweise an vier Seiten vollständig umgeben. Denkbar sind auch davon abweichende Ausführungsformen, bei denen beispielsweise eine Seite des Aufnahmebereiches offen ist, d. h. nur drei Wandungen vorgesehen sind.

In besonders bevorzugter Ausgestaltung der Erfindung erstreckt sich der Vorsprung von der Wandung schräg, und zwar derart daß dieser mit der durch die Wandung gebildeten Ebene einen spitzen Winkel einschließt. Der Winkel zwischen der Wandung und dem Vorsprung kann im Bereich von 10° bis 50° und vorzugsweise im Bereich von 20° bis 30° liegen.

In weiterer Ausgestaltung der Erfindung ist vorgesehen, daß der Vorsprung langgestreckt ausgeführt ist und in Längsrichtung parallel zu der Wandung verläuft, an der er angeordnet ist. Der Vorsprung kann somit als Steg ausgeführt sein, der durchlaufend oder auch unterbrochen ausgeführt sein kann.

Die Nut kann eine zum Aufnahmebereich gerichtete innere Nutwandung und eine vom Aufnahmebereich abgewandte äußere Nutwandung aufweisen, die parallel zu der Wandung verlaufen, an der sie angeordnet sind. lm aufgestapelten Zustand ist der genannte Vorsprung, der beispielsweise als Steg ausgeführt sein kann, zwischen diesen Nutwandungen aufgenommen bzw. verspannt.

Dabei kann vorgesehen sein, daß die innere Nutwandung eine geringere Höhe aufweist als die äußere Nutwandung. Denkbar ist, daß der Vorsprung und die Nut derart ausgeführt sind, daß der Vorsprung im eingesetzten Zustand auf der inneren Nutwandung oben aufliegt. Denkbar ist ebenfalls der Fall, daß zwischen Vorsprung und Nutwandung im eingesetzten Zustand ein Abstand verbleibt, d.h. daß der Vorsprung nicht auf der inneren Nutwandung aufliegt. In seinem Endbereich kann der Vorsprung in dem Bereich der Nut anliegen, in dem die äußere Nutwandung in den Nutgrund übergeht.

Die innere Nutwandung kann unterbrochen ausgeführt sein. Grundsätzlich ist selbstverständlich auch eine Ausführungsform denkbar, in der die innere Nutwandung durchlaufend ausgeführt ist.

Entsprechendes gilt für die äußere Nutwandung und/oder den Vorsprung. Diese können durchgehend oder auch unterbrochen ausgeführt sein.

In weiterer Ausgestaltung der Erfindung ist vorgesehen, daß die Nut einen Nutgrund aufweist, daß der Aufnahmebereich eine Basis aufweist, in der ein oder mehrere Aufnahmen für Werkstücke eingeformt sind und daß der Nutgrund parallel zu der Basis verläuft. Bei horizontal angeordneter Basis ergibt sich somit in der üblichen Gebrauchsstellung des Werkstückträgers ein horizontal verlaufender Nutgrund. Grundsätzlich sind auch davon abweichende Anordnungen denkbar, beispielsweise eine gegenüber der horizontalen geneigte Anordnung des Nutgrundes.

Der Nutgrund kann derart ausgeführt sein, daß er nicht mit der Wandung fluchtet, sondern gegenüber dieser versetzt ist. Dabei ist der Nutgrund vorzugsweise nach außen, d. h. vom Aufnahmebereich abgewandt, gegenüber der Wandung versetzt. Die Nut dient in dieser Ausführung der Erfindung zur Aufnahme eines ebenfalls gegenüber der Wandung des Werkstückträgers versetzten Vorsprunges.

Um die Stabilität des Werkstückträgers zu erhöhen, kann vorgesehen sein, daß die Wandung voneinander beabstandete rippenartige Bereiche zu deren Versteifung aufweist. Diese können gegenüber der Basis der Wandung nach innen, d. h. zum Aufnahmebereich gerichtet sein oder nach außen vorstehen.

Die innere Nutwandung kann sich von den rippenartigen Bereichen der Wandungen erstrecken bzw. deren Fortsetzung bilden. In dieser Ausgestaltung der Erfindung kann vorgesehen sein, daß die innere Nutwandung nur in den Bereichen vorgesehen ist, in denen sich die rippenartigen Bereiche erstrecken. In den dazwischen befindlichen Bereichen ist in dieser Ausgestaltung der Erfindung keine innere Nutwandung, sondern nur die äußerer Nutwandung vorgesehen. Grundsätzlich ist es auch möglich, auch die äußere Nutwandung unterbrochen auszuführen.

Der Vorsprung kann derart ausgeführt sein, daß er die Basis des Aufnahmebereiches mit der Wandung des Werkstückträgers verbindet. In dieser Ausgestaltung der Erfindung kann vorgesehen sein, daß sich der Vorsprung gegenüber der Wandung sowie gegenüber der Basis nach außen, d. h. in einer vom Aufnahmebereich abgewandten Richtung erstreckt.

Dabei kann vorgesehen sein, daß der Vorsprung U-förmig ausgeführt ist, wobei ein Schenkel in die Wandung und der anderer Schenkel in die Basis übergeht.

In weiterer Ausgestaltung der Erfindung ist vorgesehen, daß der Werkstückträger einstückig ausgeführt ist. Der Werkstückträger kann aus ABS (Acrylnitril-Butadien-Styrol-Copolymer), Polystyrol oder Mischungen dieser Werkstoffe bestehen oder diese Werkstoffe oder deren Mischungen aufweisen. Grundsätzlich sind auch anderer Polymere, wie beispielsweise Polypropylen oder Polyethylen einsetzbar, um eine bessere Beständigkeit gegen Chemikalien zu erhalten. Auch der Einsatz von Sonderwerkstoffen ist möglich.

Weitere Vorteile und Einzelheiten der Erfindung ergeben sich aus einem in der Zeichnung dargestellten Ausführungsbeispiel. Es zeigen:
- Fig. 1:: eine Schnittdarstellung durch den oberen Randbereich der Wandung des Werkstückträgers,
- Fig. 2:: eine Schnittdarstellung durch den unteren Bereich der Wandung des Werkstückträgers sowie durch die Basis des Werkstückträgers
- Fig. 3:: eine Draufsicht auf die Nut des Werkstückträgers und
- Fig. 4:: eine Schnittdarstellung zweier übereinander gestapelter Werkstückträger.

Der Werkstückträger besteht aus einem Aufnahmebereich, der in seinem Randbereich teilweise oder vollständig von Wandungen 10 umgeben ist, deren oberer Abschnitt in Fig. 1 im Schnitt dargestellt ist. Die Wandung 10 verläuft vertikal und geht im Bereich ihrer oberen Kante 12 in die Nut 20 über. Die Nut 20 ist gegenüber der Wandung 10 nach außen versetzt, d. h. weist von dem in Fig. 1 links von der Wandung 10 angeordneten Aufnahmebereich einen größeren Abstand auf als die Wandung 10. Die Nut 20 wird durch die innere Nutwandung 22, die äußere Nutwandung 24 und den Nutgrund 26 gebildet, der die Wandungen 22, 24 miteinander verbindet. Wie aus Fig. 1 ersichtlich, erstreckt sich der Nutgrund 26 horizontal und senkrecht zu der vertikal stehenden Wandung 10 sowie zu den Nutwandungen 22, 24. Die innere Nutwandung 22 fluchtet in etwa mit der Wandung 10 bzw. mit deren Außenseite, wohingegen die äußere Nutwandung 24 gegenüber der Wandung 10 des Werkstückträgers nach außen versetzt angeordnet ist.

Die Nut 20 in ihrer in Fig. 1 dargestellten Ausführungsform erstreckt sich im Bereich der oberen Kante 12 sämtlicher Wandungen 10 des Werkstückträgers. Die Nut 20 kann durchlaufend ausgeführt sein oder auch Unterbrechungen aufweisen. Denkbar ist beispielsweise, daß sich in den Eckbereichen des Werkstückträgers keine Nut befindet. Diese Eckbereiche können beispielsweise gegenüber den angrenzenden Wandungen 10 schräg verlaufen und als Zentrierhilfen dienen. Grundsätzlich ist jedoch auch möglich, daß die Nut 20 durchgehend ausgeführt ist, d. h. sich über die gesamte obere Kante der Wandungen 10 des Werkstückträgers erstreckt.

Fig. 2 zeigt im Schnitt die untere Kante 14 der Wandung 10 sowie einen Teilbereich der Basis 40 mit Aufnahme 50. Der Aufnahmebereich des Werkstückträgers besteht aus der Basis 40, in die eine oder vorzugsweise mehrere Aufnahmen 50 zur Aufnahme der Werkstücke eingeformt sind. Wie aus Fig. 2 ersichtlich, erstreckt sich ausgehend von der Wandung 10 sowie von der Basis 40 ein im Schnitt U-förmiger Vorsprung 30, der die Wandung 10 mit der Basis 40 verbindet und der als Steg ausgeführt ist. Dabei geht ein Schenkel des U-förmigen Vorsprungs 30 in die Wandung 10 und der andere Schenkel in die Basis 40 über. Wie weiter aus Fig. 2 hervorgeht, ist der Vorsprung 30 gegenüber der Wandung 10 schräg angeordnet, so daß sich zwischen der durch die Wandung 10 gebildeten Ebene und dem Vorsprung 30 ein spitzer Winkel ergibt. Aus Fig. 2 ergibt sich weiter, daß der Vorsprung ebenfalls im spitzen Winkel zu der durch die Basis 40 gebildeten Ebene verläuft. Der Vorsprung 30 ist gegenüber der Wandung 10 seitlich und gegenüber der Basis 40 nach unten versetzt und bildet somit ein gegenüber der Wandung 10 und der Basis 40 vorstehenden Abschnitt des Werkstückträgers. In der Fig. 2 dargestellten Ausführungsform befindet sich der Endbereich des Vorsprungs 30 in etwa in der durch die Aufnahme 50 gebildeten Ebene.

Im aufgestapelten Zustand zweier Werkstückträger, der in Fig. 4 dargestellt ist, ist der in Fig. 2 rechts dargestellte Vorsprung 30 in der in Fig. 1 dargestellten Nut 20 aufgenommen. Dabei verbleibt zwischen dem unteren, in die Basis 40 übergehenden Schenkel des Vorsprungs 30 und dem oberen Rand der inneren Nutwandung 22 ein Abstand, wie dies aus Fig. 4 hervorgeht, die zwei identische Werkstückträger im übereinander gestapelten Zustand zeigt. Denkbar ist auch, daß Vorsprung und Nutwandung derart angeordnet bzw. ausgeführt sind, daß der Vorsprung auf der inneren Nutwandung aufliegt. Der Endabschnitt des Vorsprungs 30 liegt zum einen an der Innenseite der Nutwandung 24 und zum anderen auf dem Nutgrund 26 an. Insbesondere bei höheren Beladungen wird der Vorsprung 30 in die Nut 20 eingepreßt, wodurch die Nut sowie der Vorsprung fixiert werden. Auf diese Weise wird sicherstellt, daß sich eine hohe Stabilität der aufgestapelten Werkstückträger ergibt.

Fig. 3 zeigt eine Draufsicht auf die Nut 20 bzw. auf die Seitenwandung 10 gemäß Fig. 1. Hieraus ist ersichtlich, daß die äußere Nut 24 durchgehend ausgeführt ist, wohingegen die innere Nut 22 nur in den Bereichen angeordnet ist, in denen die Wandung 10 Verstärkungsrippen 16 aufweist. Diese sind in dem in Fig. 3 dargestellten Ausführungsbeispiel nach innen gezogen und setzen sich nach oben hin in Form der inneren Nutwandung 22 fort. Dabei kann sich die innere Nutwandung 22 über die gesamte Breite der Rippen 16 oder auch nur über einen Teilbereich derselben erstrecken.

Der Aufbau sowie die Anordnung der Nut mit Nutwandungen und des Vorsprungs kann über den gesamten Umfang des Werkstückträgers identisch sein, wie dies aus Fig. 4 ersichtlich ist.

Grundsätzlich sind auch davon abweichende Realisierungsformen, beispielsweise eine durchlaufende innere Nutwandung 22 oder eine unterbrochene äußere Nutwandung 24 vorstellbar.

Der Aufbau sowie die Anordnung der Nut mit Nutwandungen und des Vorsprungs kann über den gesamten Umfang des Werkstückträgers identisch sein, wie dies aus Fig. 4 ersichtlich ist.

Die Materialstärke des Werkstückträgers kann in allen Bereichen identisch sein oder auch unterschiedlich gewählt sein. Je nach Anwendungsbereich und Größe des Werkstückträgers sind Materialstärken in der Größenordnung von 4 mm bis 10 mm denkbar. Auch darüber oder darunter liegende Materialstärken sind realisierbar.

Der Werkstückträger besteht beispielsweise aus ABS (Acrylnitril-Butadien-Styrol-Copolymer) oder aus elektrisch leitfähigem Polystytrol. Auch der Einsatz von PP/ PE oder von Sonderwerkstoffen ist möglich. Auch Mischungen dieser Materialien sind einsetzbar.

## Patentansprüche

1. Werkstückträger mit einem Aufnahmebereich zur Aufnahme von zu transportierenden oder zu lagernden Werkstücken sowie mit einem ersten Bereich, mittels dessen der Werkstückträger mit einem über diesem befindlichen Werkstückträger stapelbar ist und mit einem zweiten Bereich, mittels dessen der Werkstückträger mit einem unter diesem befindlichen Werkstückträger stapelbar ist, **dadurch gekennzeichnet, daß** der erste Bereich oder der zweite Bereich eine Nut (20) umfaßt und der andere der Bereiche wenigstens einen Vorsprung (30) aufweist, der derart ausgeführt ist, daß er in der Nut (20) zumindest teilweise aufnehmbar ist.

2. Werkstückträger nach Anspruch 1, **dadurch gekennzeichnet, daß** der Werkstückträger wenigstens eine Wandung (10) aufweist, die den Aufnahmebereich teilweise oder vollständig umgibt und an deren oberer Kante (12) der erste Bereich und an dessen unterer Kante (14) der zweite Bereich angeordnet ist.

3. Werkstückträger nach Anspruch 1 oder 2, **dadurch gekennzeichnet, daß** der Vorsprung (30) sich von der Wandung (10) schräg erstreckt und mit dieser einen spitzen Winkel einschließt.

4. Werkstückträger nach Anspruch 3, **dadurch gekennzeichnet, daß** der Winkel zwischen der Wandung (10) und dem Vorsprung (30) im Bereich von 10° bis 50° und vorzugsweise im Bereich von 20° bis 30° liegt.

5. Werkstückträger nach einem der Ansprüche 2 bis 4, **dadurch gekennzeichnet, daß** der Vorsprung (30) langgestreckt ausgeführt ist und in Längsrichtung parallel zu der Wandung (10) verläuft, an der er angeordnet ist.

6. Werkstückträger nach einem der Ansprüche 2 bis 5, **dadurch gekennzeichnet, daß** die Nut (20) eine zum Aufnahmebereich gerichtete innere Nutwandung (22) und eine vom Aufnahmebereich abgewandte äußere Nutwandung (24) aufweist, die parallel zu der Wandung (10) verlaufen, an der sie angeordnet sind.

7. Werkstückträger nach Anspruch 6, **dadurch gekennzeichnet, daß** die innere Nutwandung (22) eine geringere Höhe aufweist als die äußere Nutwandung (24).

8. Werkstückträger nach Anspruch 6 oder 7, **dadurch gekennzeichnet, daß** die innere Nutwandung (22) unterbrochen ist.

9. Werkstückträger nach einem der Ansprüche 6 bis 8, **dadurch gekennzeichnet, daß** die äußere Nutwandung (24) durchgehend ausgeführt ist.

10. Werkstückträger nach einem der Ansprüche 1 bis 9, **dadurch gekennzeichnet, daß** der Vorsprung (30) durchgehend ausgeführt ist.

11. Werkstückträger nach einem der Ansprüche 1 bis 10, **dadurch gekennzeichnet, daß** die Nut (20) einen Nutgrund (26) aufweist, daß der Aufnahmebereich des Werkstückträgers eine Basis (40) aufweist, in der ein oder mehrere Aufnahmen (50) für Werkstücke eingeformt sind, und daß der Nutgrund (26) parallel zu der Basis (40) verläuft.

12. Werkstückträger nach einem der Ansprüche 2 bis 11, **dadurch gekennzeichnet, daß** die Nut (20) einen Nutgrund (26) aufweist, der nicht mit der Wandung (10) fluchtet, sondern gegenüber dieser versetzt ist.

13. Werkstückträger nach einem der Ansprüche 1 bis 12, **dadurch gekennzeichnet, daß** die Wandung (10) voneinander beabstandete rippenartige Bereiche (16) zur deren Versteifung aufweist.

14. Werkstückträger nach einem der Ansprüche 6 bis 12 und nach Anspruch 13 **dadurch gekennzeichnet, daß** sich die innere Nutwandung (22) von den rippenartigen Bereichen (16) der Wandung (10) erstreckt.

15. Werkstückträger nach einem der Ansprüche 2 bis 14, **dadurch gekennzeichnet, daß** der Aufnahmebereich des Werkstückträgers eine Basis (40) aufweist, in der ein oder mehrere Aufnahmen (50) für Werkstücke eingeformt sind und daß der Vorsprung (30) die Basis (40) mit der Wandung (10) verbindet.

16. Werkstückträger nach Anspruch 15, **dadurch gekennzeichnet, daß** der Vorsprung (30) U-förmig ausgeführt ist, wobei ein Schenkel des U-förmigen Vorsprungs (30) in die Wandung (10) und der andere Schenkel in die Basis (40) übergeht.

17. Werkstückträger nach einem der Ansprüche 1 bis 16, **dadurch gekennzeichnet, daß** der Werkstückträger einstückig ausgeführt ist.

18. Werkstückträger nach einem der Ansprüche 1 bi 17, **dadurch gekennzeichnet, daß** dieser aus ABS (Acrylnitril-Butadien-Styrol-Copolymer), Polystyrol, PE, PP, Sonderwerkstoffen oder Mischungen dieser Werkstoffe besteht oder diese Werkstoffe oder deren Mischungen aufweist.
